# FASCICULE DE BREVET EUROPEEN

(11) **EP 0 620 057 B1**
(45) Date de publication et mention de la délivrance du brevet: **22.09.1999**
(21) Numéro de dépôt: 93402812.7
(22) Date de dépôt: 19.11.1993
(51) Int. Cl.: B21D 39/04

(54) **Jeu de deux matrices destinées à équiper une presse à rétreindre et/ou à sertir**
Zweiteilige Matrize zum Ausrüsten einer Einzieh- und/oder Crimppresse.
Die out of two pieces for swaging and/or crimping press.

(30) Priorité: 19.11.1992 FR 9213887
(43) Date de publication de la demande: 19.10.1994
(73) Titulaire: DUBUIS Société Anonyme, F-41007 Blois Cedex (FR)
(72) Inventeur: Huet, Jean-Pierre, F-41000 Blois (FR); Courtois, Alain, F-41000 Blois (FR)
(74) Mandataire: Chambon, Gérard

(56) Documents cités:
- EP-A- 0 302 039
- AU-A- 549 436
- DE-B- 1 096 442
- GB-A- 987 726
- GB-A- 2 127 509
- US-A- 4 947 672

## Description

L'invention concerne un jeu de deux matrices destinées à équiper une presse à rétreindre et/ou à sertir une pièce tubulaire selon le préambule de la revendication 1 (voir par exemple GB-A-987 726).

Il est connu de sertir un embout, ou raccord, disposé dans un tuyau au moyen d'une bague métallique extérieure qui est généralement rétreinte à froid.

L'embout est généralement pourvu de bosselages périphériques, qui viennent ainsi s'ancrer dans la matière constitutive du tuyau par serrage de ladite bague extérieure.

Pour rétreindre la bague, on peut utiliser des outils munis de mors qui viennent se resserrer radialement sur la bague.

Toutefois, ce type d'outil est généralement assez encombrant et onéreux. En outre, la bague n'est pas rétreinte sur toute sa circonférence, elle est enfoncée par chaque mors.

Pour sertir, on peut aussi utiliser une presse hydraulique manuelle ou non, qui comporte une tête dans laquelle on dispose deux matrices en regard, ayant une empreinte en creux, l'une étant immobilisée tandis que l'autre, montée mobile, est sollicitée par le vérin hydraulique de la presse.

On comprend qu'il suffit de disposer les pièces à sertir entre les deux matrices et actionner la presse jusqu'à obtenir un serrage suffisant.

De cette façon, on peut sertir les embouts précités dans les tuyaux, mais aussi des douilles sur des câbles, etc.

Pour cela, il suffit d'utiliser des matrices de formes convenables, les deux matrices n'ayant bien entendu pas nécessairement la même forme.

Toutefois, pour effectuer un sertissage au moyen d'une bague comme mentionné ci-avant, les matrices connues peuvent être du type circulaire ou polygonale (par exemple hexagonale), c'est-à-dire que les deux matrices refermées l'une sur l'autre forment une surface tubulaire cylindrique ou polygonale resserrée par rapport à la forme cylindrique initiale de la bague.

On comprend toutefois que les deux matrices se resserrent l'une vers l'autre et qu'inévitablement, à l'endroit qui devrait constituer une surface de jonction pour les matrices, une partie de la matière de la bague est pincée.

Si les matrices hexagonales donnent d'assez bons résultats, il est clair que la bague est marquée et n'est pas en outre rétreinte uniformément.

Avec des matrices dont les empreintes sont cylindriques circulaires (avec un diamètre bien sûr inférieur au diamètre de la bague), le pincement peut être très important.

Le document DE-B-1096442 décrit un jeu de deux matrices destinées à équiper une presse à serrer une pièce, les matrices présentant chacune une empreinte en creux qui se prolonge latéralement sur chaque bord par une surface de jonction des matrices crénelée formant des dents et des interstices dans le sens transversal par rapport à l'axe de l'empreinte de telle sorte que lesdites dents sont prévues pour s'imbriquer les unes dans les autres lors du rapprochement translatif mutuel des matrices réalisé par la presse jusqu'à ce que lesdites matrices constituent la surface intérieure fermée voulue pour le produit façonné. Ce dispositif est prévu pour serrer un manchon autour de deux câbles et l'empreinte de chaque matrice est une partie de polyèdre. Le jeu de deux matrices selon l'invention est défini dans la revendication 1. La revendication 6 concerne une presse hydraulique comprenant un jeu de deux matrices selon l'invention et la revendication 7 l'utilisation d'un tel jeu pour effectuer un sertissage d'une bague cylindrique sur un tuyau.

Un tel jeu de deux matrices permet de minimiser le phénomène de pincement, qui n'est d'ailleurs pas le problème à résoudre dans le document Allemand précité dans lequel d'ailleurs les dents d'une matrice ne s'imbriquent pas jusqu'au fond des interstices de l'autre.

Avantageusement, les dimensions des dents de chaque matrice sont identiques tandis que l'axe central de la partie de cylindre ou empreinte de chaque matrice est déterminé par l'intersection du plan longitudinal de la matrice avec le plan de partage à mi-dents desdites matrices de telle sorte que la surface sensiblement cylindrique circulaire formée par les matrices est obtenue lorsque les dents d'une matrice sont imbriquées jusqu'au fond des interstices de l'autre matrice. On assure ainsi un parfait calibrage des diamètres à rétreindre ou sertir, tout en limitant l'écrasement des pièces.

De préférence, les deux matrices sont identiques entre elles et sont destinées à se présenter de face, mais retournées l'une par rapport à l'autre, de manière que les dents de l'une s'ajustent dans les interstices de l'autre.

Avantageusement, les dents sont légèrement chanfreinées ou arrondies de même que le fond de chaque interstice sur son bord intérieur.

Les matrices selon l'invention sont tout à fait bien adaptées, mais non exclusivement, à équiper une presse hydraulique du type précité et s'appliquent notamment au sertissage par rétreint à froid d'une bague comme mentionné ci-avant, pour la fixation d'un embout ou raccord dans un tuyau.

L'invention sera bien comprise à la lecture de la description qui va suivre et qui se réfère aux dessins annexés dans lesquels:
- la figure 1 montre une presse hydraulique manuelle pourvue de deux matrices selon l'invention prêtes au serrage,
- la figure 2 montre la tête de la presse de la figure 1 après rapprochement des matrices par l'action du vérin hydraulique,
- la figure 3 montre les pièces avant assemblage prévues pour le sertissage d'un raccord dans un tuyau,
- la figure 4 montre les pièces de la figure 3 assemblées,
- les figures 5, 6 et 7 montrent une matrice selon l'invention respectivement en élévation vue dans la direction de l'axe longitudinal de l'empreinte, en vue de dessus et en élévation transversale.

Sur la figure 1, on peut voir un outil constituant une presse hydraulique manuelle et qui est muni d'une tête 1 dans laquelle sont montées deux matrices 2 et 2'.

On comprend que la tête 1 peut s'ouvrir pour la mise en place des matrices, la matrice 2' étant ici fixe tandis que la matrice 2 est mobile et peut être sollicitée par le piston 3 (figure 2) d'un vérin hydraulique équipant l'outil.

Les deux matrices 2 et 2' sont identiques et sont représentées plus en détail sous la référence 2 sur les figures 5 à 7.

La matrice ainsi représentée sur les figures 5 à 7 comporte une queue 4 pour le montage dans la tête 1 et des nervures 5a, 5b de guidage.

La matrice 2 présente une empreinte en creux 6 de forme cylindrique circulaire qui se prolonge sur les bords de son ouverture par une surface crénelée 7a, 7b formant des dents comme représentées, dirigées dans le sens transversal par rapport à l'axe de l'empreinte 6. Comme le montre plus particulièrement la figure 7, les surfaces crénelées 7a, 7b sont donc constituées par une succession de dents et d'interstices. Avantageusement, les dents et les interstices présentent les mêmes dimensions tandis que chaque surface est délimitée d'un côté par une dent, par exemple 8a, 8b (figures 6 et 7) et de l'autre côté par un évidement 8'a, 8'b correspondant à la taille d'un interstice (figures 5 à 7).

Comme le montre la figure 5, les surfaces 7a, 7b prolongent l'empreinte 6 de façon sensiblement tangentielle et l'on peut constater aussi que les dents présentent un léger chanfrein.

On peut également constater, toujours sur la figure 5, que les fonds des interstices sont légèrement arrondis, comme l'indiquent les références R, du côté intérieur, c'est-à-dire du côté de la jonction avec la surface de l'empreinte.

En outre, si le plan 9 des figures 5 et 7 représente le plan de partage à mi-dents des surfaces 7a, 7b, l'intersection de ce plan avec le plan longitudinal 10 détermine l'axe 11 (figure 5) de la partie cylindrique ou empreinte 6.

Sur la figure 1, on peut voir les axes 11, 11' respectivement des empreintes cylindriques 6, 6' des matrices 2 et 2'.

Sur la figure 1 encore, on comprend que les matrices 2 et 2' sont retournées l'une par rapport à l'autre de telle sorte que les dents de l'une s'imbriquent dans les interstices de l'autre lorsque l'outil est actionné et que les matrices se rapprochent l'une vers l'autre par un mouvement translatif.

On peut ainsi obtenir la position de serrage représentée sur la figure 2, position dans laquelle les axes 11 et 11' sont confondus.

Comme le montre bien cette figure 2, les empreintes 6 et 6' ainsi raccordées après jonction des surfaces crénelées de chaque matrice, constituent une surface de forme générale cylindrique circulaire, les dents de l'une des matrices venant en butée de fin de course au fond des interstices de l'autre matrice. Toutefois, du fait du départ sensiblement tangentiel des surfaces crénelées des matrices et du fait que l'axe 11 de la partie cylindrique soit dans le plan 9 (figure 5) pour chaque matrice, les plans contenant les faces intérieures des dents d'une matrice se coupent avec les plans correspondants de l'autre matrice au niveau des génératrices de jonction en formant des angles dièdres très ouverts.

Les parties arrondies, notées R, des interstices favorisent quant à eux un rétreint sans arrachement de matière de la pièce à façonner, sans provoquer d'amorce de rupture ou de corrosion, et facilitent en outre le déboîtement lors de la séparation des matrices.

Les figures 3 et 4 montrent un tuyau 12 dans lequel on veut sertir un embout ou raccord 13 pourvu d'un écrou fou 14.

Classiquement, le raccord 13 présente des bosselages pour entrer légèrement à force dans le tuyau 12.

Pour effectuer ce sertissage, on dispose une bague 15, d'un diamètre légèrement supérieur au tuyau 12, autour de ce dernier, après mise en place de l'embout 13 et de son écrou 14 (figure 4).

Il suffit alors d'utiliser un outil du type de celui de la figure 1 avec des matrices d'un diamètre légèrement inférieur à celui de la bague 15 pour rétreindre celle-ci.

On comprend bien que les surfaces crénelées des matrices qui s'imbriquent ainsi favorisent un rétreint sensiblement uniforme de la bague 15, les bosselages du raccord 13 venant s'ancrer dans le tuyau 12.

Toutefois, cette application est évidemment donnée à titre d'exemple. On peut en effet rétreindre toute bague sur tout autre élément, voire rétreindre directement un élément tubulaire.

En outre, si l'invention est plus particulièrement destinée à rétreindre une pièce circulaire, celle-ci peut présenter une autre forme.

## Revendications

1. Jeu de deux matrices destinées à équiper une presse à rétreindre et/ou à sertir une pièce tubulaire métallique, les matrices (2,2') présentant chacune une empreinte en creux (6,6') formant une partie de cylindre circulaire qui se prolonge latéralement sur chaque bord par une surface de jonction des matrices crénelée (7a,7b) de telle sorte que lesdites surfaces sont prévues pour s'imbriquer les unes dans les autres lors du rapprochement translatif mutuel des matrices (2,2') réalisé par la presse, tandis que les dimensions des empreintes et des surfaces crénelées (7a,7b) sont telles que les deux matrices complètement imbriquées forment une surface intérieure de forme générale sensiblement cylindrique circulaire, caractérisé en ce que les surfaces crénelées (7a,7b) de chaque matrice forment chacune une pluralité de dents et d'interstices, et prolongent l'empreinte en creux (6) de façon sensiblement tangentielle à celle-ci, les plans contenant les faces intérieures desdites dents d'une matrice se coupant avec les plans correspondants de l'autre matrice en formant des angles dièdres.

2. Jeu de deux matrices selon la revendication 1, caractérisé en ce que les dimensions des dents de chaque matrice sont identiques tandis que l'axe central (11,11') de la partie de cylindre ou empreinte (6,6') de chaque matrice est déterminé par l'intersection du plan longitudinal (10) de la matrice avec le plan (9) de partage à mi-dents desdites matrices de telle sorte que la surface sensiblement cylindrique circulaire formée par les matrices est obtenue lorsque les dents d'une matrice sont imbriquées jusqu'au fond des interstices de l'autre matrice.

3. Jeu de deux matrices selon l'une des revendications 1 et 2, caractérisé en ce que les deux matrices (2,2') sont identiques et que leurs surfaces crénelées (7a,7b) sont constituées par une succession de dents et d'interstices de mêmes dimensions et délimitées d'un côté par une dent (8a,8b) et de l'autre par un évidement (8'a,8'b) de telle sorte que les deux matrices (2,2') sont destinées à se présenter de face, mais retournées l'une par rapport à l'autre de manière que les dents de l'une s'ajustent dans les interstices de l'autre.

4. Jeu de deux matrices selon l'une des revendications 1 à 3, caractérisé en ce que les dents sont légèrement chanfreinées ou arrondies.

5. Jeu de deux matrices selon l'une des revendications 1 à 4, caractérisé en ce que le fond de chaque interstice est légèrement chanfreiné ou arrondi (R) sur son bord intérieur.

6. Presse hydraulique manuelle comprenant un jeu de deux matrices (2,2') selon l'une des revendications 1 à 5, montées dans une tête (1), l'une (2') des matrices étant immobilisée tandis que l'autre matrice (2), montée mobile, est sollicitée par le vérin hydraulique de ladite presse.

7. Utilisation d'un jeu de deux matrices selon l'une des revendications 1 à 6, pour effectuer un sertissage par rétreint à froid d'une bague cylindrique (15) sur un tuyau (12) dans lequel est disposé un raccord ou embout (13) muni de bosselages périphériques.

## Claims

1. Set of two dies designed to be fitted to a press for swaging and/or crimping a tubular metal part, the dies (2, 2') each exhibiting a hollow imprint (6, 6') forming a circular cylinder portion which is extended laterally on each edge by a toothed die junction surface (7a, 7b) such that said surfaces are designed to be imbricated in one another at the time of the mutual translatory movement of the dies (2, 2') towards one another produced by the press, while the dimensions of the imprints and the toothed surfaces (7a, 7b) are such that the two completely imbricated dies form an internal surface of substantially circular cylindrical general shape, characterised in that the toothed surfaces (7a, 7b) of each die each form a plurality of teeth and gaps, and extend the hollow imprint (6) substantially tangential to the latter, the planes containing the internal faces of said teeth of one die intersecting with the corresponding planes of the other die forming dihedral angles.

2. Set of two dies according to claim 1, characterised in that the dimensions of the teeth of each die are identical while the central axis (11, 11') of the cylinder portion or imprint (6, 6') of each die is determined by the intersection of the longitudinal plane (10) of the die with the half-tooth dividing plane (9) of said dies such that the substantially circular cylindrical surface formed by the dies is obtained when the teeth of one die are imbricated to the bottom of the gaps of the other die.

3. Set of two dies according to one of claims 1 and 2, characterised in that the two dies (2, 2') are identical and in that their toothed surfaces (7a, 7b) are constituted by a succession of teeth and gaps with the same dimensions and delimited on one side by a tooth (8a, 8b) and on the other by a recess (8'a, 8'b) such that the two dies (2, 2') are designed to face one another, but to be turned one in relation to the other such that the teeth of one fit in the gaps of the other.

4. Set of two dies according to one of claims 1 to 3, characterised in that the teeth are slightly chamfered or rounded.

5. Set of two dies according to one of claims 1 to 4, characterised in that the bottom of each gap is slightly chamfered or rounded (R) on its inner edge.

6. Manual hydraulic press comprising a set of two dies (2, 2') according to one of claims 1 to 5, fitted in a head (1), one (2') of the dies being immobilised while the other die (2), fitted so as to be mobile, is moved by the hydraulic jack of said press.

7. Use of a set of two dies according to one of claims 1 to 6, for effecting crimping by cold swaging of a cylindrical ring (15) on a pipe (12) in which a connector or end piece (13) provided with peripheral bosses is disposed.

## Patentansprüche

1. Matrizenpaar für die Ausrüstung einer Presse zum Reduzieren und/oder Crimpen eines metallischen Rohrstücks, wobei die Matrizen (2, 2') jeweils eine muldenartige Vertiefung (6, 6') aufweisen, die einen Teil eines Kreiszylinders bildet, der seitlich an jedem Rand durch eine gezahnte Fläche (7a, 7b) zur Verbindung der Matrizen verlängert ist derart, daß bei einer durch die Presse bewirkten gegenseitigen translatorischen Annäherung der Matrizen (2, 2') die besagten Flächen dazu bestimmt sind, sich miteinander zu verzahnen, während die Abmessungen der Vertiefungen und der gezahnten Flächen (7a, 7b) derart sind, daß die vollständig miteinander verzahnten beiden Matrizen eine innere Oberfläche bilden, die allgemein im wesentlichen kreiszylinderförmig ist, dadurch gekennzeichnet, daß die gezahnten Flächen (7a, 7b) jeder Matrize jeweils eine Vielzahl von Zähnen und Zwischenräumen bilden und die muldenartige Vertiefung (6) in ihrer im wesentlichen tangentialen Richtung verlängern, wobei die Ebenen, welche die Innenflächen der besagten Zähne einer Matrize enthalten, sich mit den entsprechenden Ebenen der anderen Matrize unter Bildung von Flächenwinkeln schneiden.

2. Matrizenpaar nach Anspruch 1, dadurch gekennzeichnet, daß die Abmessungen der Zähne jeder Matrize identisch sind, während die Mittelachse (11, 11') des zylindrischen Teils oder der Vertiefung (6, 6') jeder Matrize durch die Schnittlinie der Längsebene (10) der Matrize mit der Teilungsebene (9) auf halber Höhe der Zähne der besagten Matrize derart festgelegt ist, daß die durch die Matrizen gebildete, im wesentlichen kreiszylinderförmige Oberfläche erhalten wird, wenn die Zähne der einen Matrize bis auf den Grund der Zwischenräume der anderen Matrize eingreifen.

3. Matrizenpaar nach einem der Ansprüche 1 und 2, dadurch gekennzeichnet, daß die beiden Matrizen (2, 2') identisch sind und daß ihre gezahnten Flächen (7a, 7b) durch eine Aufeinanderfolge von Zähnen und Zwischenräumen mit gleichen Abmessungen gebildet und an einer Seite durch einen Zahn (8a, 8b) und an der anderen Seite durch eine Vertiefung (8'a, 8'b) derart begrenzt sind, daß die beiden Matrizen (2, 2') dazu bestimmt sind sich einander gegenüberzuliegen, aber derart gegeneinander versetzt, daß die Zähne der einen auf die Zwischenräume der anderen ausgerichtet sind.

4. Matrizenpaar nach einem der Ansprüche 1 bis 3, dadurch gekennzeichnet, daß die Zähne leicht abgeschrägt oder abgerundet sind.

5. Matrizenpaar nach einem der Ansprüche 1 bis 4, dadurch gekennzeichnet, daß der Grund jedes Zwischenraums an seiner Innenkante leicht abgeschrägt oder abgerundet (R) ist.

6. Handbetätigte hydraulische Presse mit einem Matrizenpaar (2, 2') nach einem der Ansprüche 1 bis 5, das in einem Kopfstück (1) montiert ist, wobei eine der Matrizen (2') fest angeordnet ist, während die andere Matrize (2) beweglich montiert ist und durch den Hydraulikzylinder der besagten Presse beansprucht wird.

7. Verwendung eines Matrizenpaars nach einem der Ansprüche 1 bis 6 zum Crimpen eines zylindrischen Ringes (15) durch Kaltreduzieren auf einem Rohr (12), in welchem ein Kuppel- oder Ansatzstück (13) angeordnet ist, das an seinem Umfang mit Unebenheiten versehen ist.
